# EUROPÄISCHE PATENTSCHRIFT

(11) **EP 1 234 316 B1**
(45) Veröffentlichungstag und Bekanntmachung des Hinweises auf die Patenterteilung: **20.10.2004**
(21) Anmeldenummer: 00987163.3
(22) Anmeldetag: 17.11.2000
(51) Int. Cl.: H01H 47/32, H01H 11/00

(54) **ELEKTROMAGNETISCHES SCHALTGERÄT MIT GESTEUERTEM ANTRIEB SOWIE ZUGEHÖRIG EIN VERFAHREN UND EINE SCHALTUNG**
ELECTROMAGNETIC SWITCHGEAR COMPRISING A CONTROLLED DRIVE, A CORRESPONDING METHOD AND A CIRCUIT
APPAREIL DE COMMUTATION ELECTROMAGNETIQUE A COMMANDE ASSERVIE ET PROCEDE ET CIRCUIT CORRESPONDANTS

(30) Priorität: 03.12.1999 DE 19958444
(43) Veröffentlichungstag der Anmeldung: 28.08.2002
(73) Patentinhaber: SIEMENS AKTIENGESELLSCHAFT, 80333 München (DE)
(72) Erfinder: MITLMEIER, Norbert, 92289 Ursensollen (DE); STREICH, Bernhard, 92224 Amberg (DE); RUNGGALDIER, Diethard, 96135 Stegaurach (DE)
(86) Internationale Anmeldenummer: PCT/DE2000/004072
(87) Internationale Veröffentlichungsnummer: WO 2001/041174

(56) Entgegenhaltungen:
- EP-A- 0 668 511
- DE-A- 2 601 799
- DE-A- 19 544 207

## Beschreibung

Die vorliegende Erfindung betrifft ein Verfahren zum Beeinflussen der Einschaltgeschwindigkeit eines elektromagnetischen Schaltgeräts nach dem Oberbegriff des Anspruchs 1. Sie betrifft ferner eine Antriebsschaltung für ein elektromagnetisches Schaltgerät nach dem Oberbegriff des Anspruchs 6 und ein elektromagnetisches Schaltgerät nach dem Oberbegriff des Anspruchs 8.

Ein derartiges Verfahren, eine entsprechende Antriebsschaltung und auch ein derartiges elektromagnetisches Schaltgerät sind z. B. aus der DE-A-26 01 799 bekannt. Bei dieser Schrift wird bei Schaltvorgängen das Weg-Zeit-Verhalten des Kontaktträgers erfasst und einer Steuereinheit zugeführt, welche das Weg-Zeit-Verhalten des Kontaktträgers anhand einer hinterlegten Kennlinie regelt.

Der DE-A-195 44 207 ist ein ähnlicher Offenbarungsgehalt zu entnehmen. Aus dieser Schrift ist weiterhin bekannt, dass auch eine Endlagendetektierung möglich ist.

Die Aufgabe der vorliegenden Erfindung besteht darin, ein Verfahren zur Beeinflussung der Einschaltgeschwindigkeit, die korrespondierende Antriebsschaltung und das korrespondierende elektromagnetische Schaltgerät zu schaffen, bei denen einfacher als im Stand der Technik ein ordnungsgemäß geregeltes Schaltverhalten des elektromagnetischen Schaltgeräts gewährleistet ist.

Die Aufgabe wird durch die Gegenstände der Ansprüche 1, 6 und 8 gelöst.

Vorteilhafte Ausgestaltungen sind den Ansprüchen 2 bis 5, 7 und 9 zu entnehmen.

Ein Ausführungsbeispiel der Erfindung wird im folgenden anhand einer Zeichnung näher erläutert. Es zeigen:
- FIG 1: ein elektromagnetisches Schaltgerät,
- FIG 2: eine mit einem Magnetfeldsensor aufgenommene Sensorkennlinie,
- FIG 3: eine Schaltung zum Antrieb eines elektromagnetischen Schaltgeräts,
- FIG 4: ein Ablaufdiagramm zur Selbstjustage eines erfindungsgemäßen Schaltgeräts und
- FIG 5: ein Ablaufdiagramm für die Schalthandlungen im Normalbetrieb.

FIG 1 zeigt in vereinfachter Darstellung ein elektromagnetisches Schaltgerät 1, z.B. ein Schütz 1, mit den zur Erläuterung der Erfindung wesentlichen Komponenten. Das Schaltgerät 1 weist ein Elektromagnetsystem mit einem feststehenden Joch 2, einer Spule 3 und einem beweglichen Anker 4 auf, der mit einem Kontaktträger 5 fest verbunden ist. Der Kontaktträger 5 trägt bewegliche Kontakte 6, die in Verbindung mit Festkontakten 7 durch entsprechende Auslösung des Elektromagnetsystems zum Öffnen und Schließen eines Stromkreises dienen. Das Schaltgerät 1 weist außerdem in bekannter Weise eine Platine 8 mit einer Schaltung zur Antriebssteuerung, d.h. zur Steuerung des Spulenstromes der zur Erregung dienenden Spule 3 auf.

Erfindungsgemäß ist das Schaltgerät 1 mit Mitteln 9,10 zur Erfassung des Weg-Zeit-Verlaufs des Kontaktträgers 5 oder eines mit diesem in fester Verbindung stehenden Teiles ausgerüstet.

Als Mittel 9,10 sind hier ein am Anker 4 befestigter Permanentmagnet 9 und ein Magnetfeldsensor 10, z.B. ein Giant-Magneto-Resistor 10 (GMR 10), vorgesehen, der auf der Platine 8 in die Schaltung integriert ist. Bei Betätigung des Schaltgeräts 1 bewegt sich der Permanentmagnet 9 mit dem Kontaktträger 5 und dem Anker 4 mit. Die dadurch hervorgerufene Magnetfeldänderung am Magnetfeldsensor 10 wird erfasst. Der Magnetfeldsensor 10, hier der GMR 10, erzeugt einen zum Magnetweg s des Permanentmagneten 9 proportionalen Widerstand R, d.h. der Widerstand R ist ein Abbild der Position des Permanentmagneten 9 bzw. des Kontaktträgers 5 und des Ankers 4. In der mit dem Magnetfeldsensor 10 gemessenen Sensorkennlinie gemäß FIG 2 ist die Abhängigkeit des Widerstandes R vom Magnetweg s angegeben.

FIG 3 zeigt eine vereinfachte Darstellung der Schaltung des Steuerkreises auf der Platine 8, soweit dies zum Verständnis der Erfindung erforderlich ist.

Am Eingang der Schaltung mit den Eingangsklemmen A1 und A2 zum Anschluss einer Gleich- (DC) oder Wechselspannung (AC) liegt ein Gleichrichter 11, der ausgangsseitig eine Reihenschaltung aus der Schützspule 12 (entspricht 3 in FIG 1), einem Schalttransistor 13 und einem Shunt 14 mit Spannung speist. Zur Schützspule 12 ist in bekannter Weise eine den Freilaufkreis bildende Diodenschaltung parallelgeschaltet. Über den Shunt 14 erfolgt die Stromauswertung der Schützspule 12, wozu die am Shunt 14 anliegende Spannung einem Analog-Digital-Wandler 15 und anschließend einem Mikroprozessor 16 als intelligenter Steuereinheit 16 zugeführt wird. Daneben wird dem Mikroprozessor 16 über einen am Ausgang des Gleichrichters 11 liegenden ohmschen Teiler die dort anliegende Speisespannung zur Auswertung zugeführt. Des weiteren wird dem Mikroprozessor 16 eine dem Widerstand R des Magnetfeldsensors 10 proportionale Spannung U zugeleitet. Abhängig von den drei genannten Eingangsgrößen Spulenstrom, Speisespannung sowie der der Position des Kontaktträgers 5 entsprechenden Spannung U bzw. des hieraus abgeleiteten Weg-Zeit-Verhaltens gibt der Mikroprozessor 16 über einen Verstärker 17 die Schaltsignale an den Schalttransistor 13.

Mit Hilfe des Mikroprozessors 16 als intelligenter Steuereinheit 16 kann also durch Erfassung der Position und damit des Weg-Zeit-Verlaufs des Kontaktträgers 5 während des Einschaltvorgangs ein geschwindigkeitsoptimiertes Einschalten des Schaltgeräteantriebs erreicht werden. Die aktuelle Geschwindigkeit des Antriebes wird verglichen mit einem für das Gerät optimalen Sollwert. Je nach Abweichung wird der Spulenstrom entsprechend angepasst und der angestrebte Idealwert der Geschwindigkeit realisiert. Durch das Hinterlegen einer Kennlinie für die Geschwindigkeit in Abhängigkeit von der Stellung des Schaltapparates kann die Geschwindigkeit über den Magnetweg s variiert werden und damit eine entsprechend geringe Kontaktschließgeschwindigkeit und Magnetschließgeschwindigkeit realisiert werden. Es ist damit auch ein geringer Einschaltverzug bei gleichzeitig sanftem Schließen der Kontakte 6,7 und des Magnetantriebes erreichbar.

Selbstverständlich ist es auch denkbar, den Permanentmagnet 9 an anderen Teilen zu befestigen, die die Bewegung mitmachen, z.B. dem Kontaktträger 5.

Zur Selbstjustage des Schaltgeräts 1 werden die Schritte gemäß dem Ablaufdiagramm in FIG 4 vorgenommen. Dabei ermittelt die intelligente Steuereinheit 16 nach dem erstmaligen Einschalten, das mit konstantem oder ungeregeltem Strom erfolgt, die statische Ruhelage des Kontaktträgers 5. Dieser Referenzwert für die Stellung "EIN" wird für alle nachfolgenden Schalthandlungen hinterlegt, d.h. gespeichert, so dass ein aufwändiger Abgleich- und Justiervorgang entfallen kann. Bei den sich anschließenden Schalthandlungen gemäß dem Ablaufdiagramm in FIG 5 kann eine Regelung der Geschwindigkeit über den Kontaktträgerweg anhand einer hinterlegten, zum Gerät passenden Kennlinie für den Weg-Zeit-Verlauf bzw. die Geschwindigkeit erfolgen. Eine Geschwindigkeitsreduzierung kann kurz vor dem Schließen der Schaltstücke und des Magnetantriebs durchgeführt werden. Somit lässt sich eine deutliche Erhöhung der mechanischen und elektrischen Lebensdauer erreichen. Weiterhin ist es denkbar, den Geschwindigkeitsverlauf an bestimmte Einsatzbedingungen anzupassen und zu optimieren.

Die Selbstjustage des Schaltgeräts 1 kann im Werk oder beim Kunden gemäß den folgenden Schritten durchgeführt werden:
1. Anlegen des EIN-Kommandos (Block 21).
2. Die Kontakte des Schaltgeräts schließen (Block 22).
3. Mit Hilfe des Magnetfeldsensors 10 wird die Ruhelage des Kontaktsystems registriert (Block 23).
4. Die Ruhelage wird als Referenz für die Stellung EIN gespeichert (Block 24).
5. Das EIN-Kommando wird weggenommen, d.h. die Kontakte 6,7 öffnen (Block 25).

Die weiteren Schalthandlungen für den Normalbetrieb werden gemäß dem Ablaufdiagramm in FIG 5 durchgeführt. Dieses beinhaltet folgende Schritte:

Falls ein EIN-Kommando vorliegt, was im Block 26 überprüft wird, wird im Block 27 abgefragt, ob die Steuerspannung oberhalb eines Schwellwertes Uₘᵢₙ liegt. Ist dies nicht der Fall, wird über Block 28 eine Fehlermeldung ausgegeben. Anderenfalls wird im Block 29 der Schaltvorgang eingeleitet und anschließend im Block 30 anhand der bereits erwähnten hinterlegten Kurve die Geschwindigkeit bis zum Schließen des Schaltgeräts geregelt. Anschließend erfolgt im Block 31 die Regelung auf den Haltestrom. Im Block 32 wird überwacht, ob das EIN-Kommando aktiv ist und daraufhin das Schaltgerät entweder im Ansprechzustand belassen oder andernfalls gemäß Block 33 geöffnet.

## Patentansprüche

1. Verfahren zur Beeinflussung der Einschaltgeschwindigkeit eines elektromagnetischen Schaltgeräts (1), insbesondere eines Schützes (1), mit einem Elektromagnetsystem, wobei das Elektromagnetsystem einen Anker (4) aufweist, der in fester Verbindung mit einem Kontaktträger (5) mit beweglichen Kontakten (6) steht, die in Verbindung mit Festkontakten (7) zum Öffnen und Schließen eines Stromkreises dienen,
- wobei das Weg-Zeit-Verhalten des Kontaktträgers (5) erfasst und einer Steuereinheit (16) zugeführt wird und
- wobei von der Steuereinheit (16) anhand einer hinterlegten gerätespezifischen Kennlinie das Weg-Zeit-Verhalten des Kontaktträgers (5) geregelt wird,
**dadurch gekennzeichnet,**
- **dass** nach dem erstmaligen Einschalten des elektromagnetischen Schaltgeräts eine statische Ruhelage des Kontaktträgers (5) in der eingeschalteten Stellung ermittelt wird,
- **dass** die ermittelte statische Ruhelage abgespeichert wird, so dass sie der Steuereinheit (16) für alle nachfolgenden Schaltvorgänge zur Verfügung steht, und
- **dass** die abgespeicherte statische Ruhelage bei den nachfolgenden Schaltvorgängen von der Steuereinheit (16) als Referenzwert für die eingeschaltete Stellung herangezogen wird.

2. Verfahren nach Anspruch 1,
**dadurch gekennzeichnet,**
**dass** das Weg-Zeit-Verhalten mit Hilfe eines Magnetfeldsensors (10) ermittelt wird, der in Abhängigkeit der Veränderung eines Magnetfelds ein Ausgangssignal erzeugt.

3. Verfahren nach Anspruch 2,
**dadurch gekennzeichnet,**
**dass** der Magnetfeldsensor (10) als Giant-Magneto-Resistor (10) ausgebildet ist.

4. Verfahren nach Anspruch 2 oder 3,
**dadurch gekennzeichnet,**
**dass** der Magnetfeldsensor (10) das von einem am Anker befestigten Permanentmagneten (9) ausgehende Magnetfeld erfasst.

5. Verfahren nach einem der vorangehenden Ansprüche,
**dadurch gekennzeichnet,**
**dass** die Geschwindigkeit durch entsprechende Steuerung des Stroms der Spule (3) kurz vor dem Schließen der Kontakte (6,7) und des Magnetantriebs reduziert wird.

6. Antriebsschaltung für ein elektromagnetisches Schaltgerät (1), insbesondere ein Schütz (1), mit einer Spule (12), die in Reihe zu einem Schaltelement (13) liegt und in einem Elektromagnetsystem mit einem Anker (4) zum Auslösen eines Kontaktsystems dient, und einer Verarbeitungseinheit (16), die zur Ansteuerung des Schaltelements (13) mit diesem in Verbindung steht, wobei die Verarbeitungseinheit (16) mit einem Magnetfeldsensor (10) in Verbindung steht, von dem das Weg-Zeit-Verhalten des Ankers (4) erfassbar ist, wobei die Verarbeitungseinheit (16) derart ausgestaltet ist, dass von ihr das Weg-Zeit-Verhalten des Ankers (4) anhand einer hinterlegten gerätespezifischen Kennlinie regelbar ist,
**dadurch gekennzeichnet,**
**dass** die Verarbeitungseinheit (16) derart ausgestaltet ist, dass sie
- nach dem erstmaligen Einschalten des elektromagnetischen Schaltgeräts eine statische Ruhelage eines Kontaktträgers (5) in der eingeschalteten Stellung ermittelt,
- die ermittelte statische Ruhelage abspeichert, so dass sie ihr für alle nachfolgenden Schaltvorgänge zur Verfügung steht, und
- die abgespeicherte statische Ruhelage bei den nachfolgenden Schaltvorgängen als Referenzwert für die Ein-Stellung heranzieht.

7. Antriebsschaltung nach Anspruch 6,
**dadurch gekennzeichnet,**
**dass** der Magnetfeldsensor (10) als Giant-Magneto-Resistor (10) ausgebildet ist.

8. Elektromagnetisches Schaltgerät (1) mit einem feste und bewegliche Kontakte (6,7) aufweisenden Kontaktsystem und mit einem die beweglichen Kontakte (6) tragenden Kontaktträger (5), der mit einem Anker (4) eines Elektromagnetsystems in fester Verbindung steht,
**dadurch gekennzeichnet,**
**dass** das elektromagnetische Schaltgerät (1) eine Antriebsschaltung nach Anspruch 6 oder 7 aufweist.

9. Elektromagnetisches Schaltgerät nach Anspruch 8,
**dadurch gekennzeichnet,**
**dass** am Kontaktträger (5) oder einem mit diesem in fester Verbindung stehenden Teil ein Permanentmagnet (9) angeordnet ist, der mit dem Magnetfeldsensor (10) der Antriebsschaltung zusammenwirkt.

## Claims

1. A method for influencing the switch-on speed of an electromagnetic switchgear (1), in particular of a contactor (1), comprising an electromagnetic system, the electromagnetic system having an armature (4) which is rigidly connected to a contact base (5) comprising movable contacts (6) which, in connection with fixed contacts (7), serve to open and close a current circuit,
- wherein the displacement-time behaviour of the contact base (5) is recorded and fed to a control unit (16) and
- wherein the displacement-time behaviour of the contact base (5) is regulated by the control unit (16) using a stored equipment-specific characteristic curve,
**characterised in that**
- after the electromagnetic switchgear is switched on initially, a static rest position of the contact base (5) in the switched-on position is determined,
- the determined static rest position is stored so that it is available to the control unit (16) for all subsequent switching processes, and
- the stored static rest position is used by the control unit (16) in the subsequent switching processes as a reference value for the switched-on position.

2. A method according to Claim 1,
**characterised in that**
the displacement-time behaviour is determined with the aid of a magnetic-field sensor (10) which generates an output signal depending on the change in a magnetic field.

3. A method according to Claim 2,
**characterised in that**
the magnetic-field sensor (10) is fashioned as a Giant Magneto Resistor (10).

4. A method according to Claim 2 or Claim 3,
**characterised in that**
the magnetic-field sensor (10) records the magnetic field issuing from a permanent magnet (9) fastened to the armature.

5. A method according to any one of the preceding Claims,
**characterised in that**
the speed is reduced by appropriate control of the current in the coil (3) shortly before the closing of the contacts (6, 7) and the solenoid actuator.

6. A drive circuit for electromagnetic switchgear (1), in particular a contactor (1), comprising a coil (12) which lies in series with a switching element (13) and in an electromagnetic system comprising an armature (4) serves to trigger a contact system and a processing unit (16) which, in order to control the switching element (13), is connected to said switching element, the processing unit (16) being connected to a magnetic-field sensor (10) with which the displacement-time behaviour of the armature can be recorded, the processing unit (16) being fashioned such that it can regulate the displacement-time behaviour of the armature (4) using a stored equipment-specific characteristic curve,
**characterised in that**
the processing unit (16) is fashioned such that it
- determines after the electromagnetic switchgear is initially switched on a static rest position of a contact base (5) in the switched-on position,
- stores the determined static rest position such that it is available to it for all subsequent switching processes, and
- uses the stored static rest position in subsequent switching processes as a reference value for switching on.

7. A drive circuit according to Claim 6,
**characterised in that**
the magnetic-field sensor (10) is fashioned as a Giant Magneto Resistor (10).

8. Electromagnetic switchgear (1) comprising a contact system having rigid and movable contacts (6,7) and a contact base (5) carrying the movable contacts (6), said base being rigidly connected to an armature (4) of an electromagnet system,
**characterised in that**
the electromagnetic switchgear (1) has a drive circuit according to Claim 6 or Claim 7.

9. Electromagnetic switchgear according to Claim 8,
**characterised in that**
a permanent magnet (9) is arranged on the contact base or on a part rigidly connected to this contact base, said permanent magnet interacting with the magnetic-field sensor (10) of the drive circuit.

## Revendications

1. Procédé pour influencer la vitesse de branchement d'un appareil (1) de commutation électromagnétique, notamment d'un contacteur (1) électromagnétique, comportant un système électromagnétique, le système électromagnétique comportant un induit (4), qui est en liaison fixe avec un support (5) de contacts ayant des contacts (6) mobiles qui servent, en liaison avec des contacts (7) fixes, à ouvrir et à fermer un circuit de courant,
- le comportement dans l'espace et dans le temps du support (5) de contacts étant déterminé et envoyé à une unité (16) de commande, et
- le comportement dans le temps et dans l'espace du support (5) de contacts étant régulé par l'unité (16) de commande à l'aide d'une caractéristique spécifique à l'appareil mis en mémoire,
**caractérisé en ce que**
- après le branchement pour la première fois de l'appareil de commutation électromagnétique, on détermine une position de repos statique du support (5) de contact en la position branchée,
- on met en mémoire la position de repos statique déterminée, si bien que l'unité (16) de commande est disponible pour toutes les opérations de commutation suivantes et
- l'unité (16) de commande tire parti de la position de repos statique mis en mémoire lors des opérations de commutation suivantes comme valeur de référence pour la position branchée.

2. Procédé suivant la revendication 1,
**caractérisé en ce que**
on détermine le comportement dans le temps et dans l'espace à l'aide d'un capteur (10) de champ magnétique, qui produit un signal de sortie en fonction de la variation d'un champ magnétique.

3. Procédé suivant la revendication 2,
**caractérisé en ce que**
le capteur (10) de champ magnétique est réalisé en magnétorésistance (10) géante.

4. Procédé suivant la revendication 2 ou 3,
**caractérisé en ce que**
le capteur (10) de champ magnétique détecte le champ magnétique issu d'un aimant (9) permanent fixé à l'induit.

5. Procédé suivant l'une des revendications précédentes,
**caractérisé en ce que**
la vitesse est réduite peu avant la fermeture des contacts (6, 7) et du dispositif d'entraînement à aimant par commande correspondante du courant de la bobine (3).

6. Circuit d'entraînement pour un appareil (1) de commutation électromagnétique, notamment un contacteur (1) électromagnétique, comportant une bobine (12) qui est monté en série avec un élément (13) de commutation et qui sert, dans un système électromagnétique comportant un induit (4), à déclencher un système de contact, et une unité (16) de traitement qui est en liaison avec l'élément (13) de commutation pour le commander, l'unité (16) de traitement étant en liaison avec un capteur (10) de champ magnétique par lequel le comportement dans l'espace et dans le temps de l'induit (4) peut être détecté, l'unité (16) de traitement étant conformée de manière que le comportement dans l'espace et dans le temps de l'induit (4) peut être régulé par elle à l'aide d'une caractéristique spécifique à l'appareil mis en mémoire,
**caractérisé en ce que**
l'unité (16) de traitement est conformée de telle manière qu'elle
- détermine une position statique d'un support (5) de contacts en la position branchée après le branchement pour la première fois de l'appareil de commutation électromagnétique,
- elle met en mémoire la position de repos statique déterminée, si bien qu'elle lui est disponible pour toutes les opérations de commutation suivantes, et
- elle tire parti de la position de repos statique mise en mémoire pour les opérations de commutation suivantes comme valeur de référence pour la position branchée.

7. Circuit d'entraînement suivant la revendication 6,
**caractérisé en ce que**
le capteur (10) de champ magnétique est réalisé en magnétorésistance (10) géante.

8. Appareil (1) de commutation électromagnétique ayant un système de contact comportant des contacts (6, 7) fixes et mobiles, et ayant un support (5) de contacts qui porte les contacts (6) mobiles et qui est en liaison fixe avec un induit (4) d'un système électromagnétique,
**caractérisé en ce que**
l'appareil (1) de commutation électromagnétique comporte un circuit d'entraînement suivant la revendication 6 ou 7.

9. Appareil de commutation électromagnétique suivant la revendication 8,
**caractérisé en ce que**
il est monté sur le support (5) de contact ou sur une pièce en liaison fixe avec ce dernier, un aimant (9) permanent qui coopère avec le capteur (10) de champ magnétique du circuit d'entraînement.
